# EUROPÄISCHE PATENTSCHRIFT

(11) **EP 1 024 220 B1**
(45) Veröffentlichungstag und Bekanntmachung des Hinweises auf die Patenterteilung: **02.05.2003**
(21) Anmeldenummer: 00100197.3
(22) Anmeldetag: 13.01.2000
(51) Int. Cl.: D06B 3/28

(54) **Verfahren sowie Vorrichtung zur Behandlung einer textilen Warenbahn**
Method and device for treating a textile fabric
Procédé et dispositif pour le traitement d'une étoffe textile

(30) Priorität: 26.01.1999 DE 19903045
(43) Veröffentlichungstag der Anmeldung: 02.08.2000
(73) Patentinhaber: Thies GmbH & Co. KG, 48651 Coesfeld (DE)
(72) Erfinder:
(74) Vertreter: Lau-Loskill, Philipp, Dipl.-Phys.

(56) Entgegenhaltungen:
- CH-A- 575 037

## Beschreibung

Die vorliegende Erfindung betrifft ein Verfahren zur Behandlung einer textilen Warenbahn in Form eines endlosen Warenbahnstranges mit den Merkmalen des Oberbegriffs des Patentanspruchs 1 sowie eine Vorrichtung zur Durchführung des Verfahrens mit den Merkmalen des Oberbegriffs des Patentanspruchs 12.

Textile Behandlungsverfahren, so z.B. Vorbehandlungsverfahren, Färbeverfahren oder Nachbehandlungsverfahren, sind in vielfacher Ausgestaltung bekannt, wobei derartige Behandlungsverfahren kontinuierlich oder wie im Rahmen der vorliegenden Anmeldung diskontinuierlich durchgeführt werden können.

Bei den diskontinuierlichen Behandlungsverfahren, so beispielsweise beim Waschen, Abkochen, Beuchen, Bleichen, Färben, Waschen, Weichmachen und/oder Avivieren, wird eine abgegrenzte Länge einer textilen Warenbahn derart in einer entsprechenden Behandlungseinrichtung angeordnet, daß der Anfang der Warenbahn unter Ausbildung einer endlosen Warenbahnschlaufe mit dem Ende der Warenbahn verbunden, insbesondere vernäht, wird. Hierbei kann dann diese so hergestellte endlose Warenbahnschlaufe im breiten Zustand oder vorzugsweise als Warenbahnstrang in der entsprechenden Behandlungseinrichtung behandelt werden.

So beschreibt die CH 575 037 ein typisches Verfahren bzw. eine typische Vorrichtung zur Behandlung einer derartigen endlosen Warenbahnschlaufe in Strangform, wobei zur Erreichung eines vorgegebenen Behandlungseffektes eine vorgegebene Länge einer Warenbahn innerhalb einer Behandlungseinrichtung angeordnet wird. In der Behandlungseinrichtung wird dann aus der Warenbahn durch Verbinden der beiden Warenbahnenden eine endlose Warenbahnschlaufe hergestellt, wobei diese Warenbahnschlaufe dann anschließend in Strangform innerhalb der Behandlungseinrichtung für eine vorgegebene Zeit transportiert und dort mit einer Behandlungsflotte in Kontakt gebracht wird. Nach dem Netzen des endlosen Warenbahnstranges wird dieser Verweilen gelassen, wobei abhängig von der aufgenommenen Behandlungsflottenmenge sich diese bodenseitig in der Behandlungseinrichtung ansammelt und dort erneut mit dem Warenbahnstrang während dem Verweilen in Kontakt tritt.

Das bekannte Verfahren bzw. die bekannte Vorrichtung erlaubt zwar im Vergleich zu einem herkömmlichen Behandlungsverfahren eine nicht unbeträchtliche Reduzierung des Flottenverhältnisses (Gewicht der behandelten Ware : Volumen der Behandlungsflotte), jedoch sind bei dem bekannten Verfahren nach wie vor Flottenverhältnisse erforderlich, die in der Größenordnung zwischen 1:3 bis 1:7 liegen.

Der vorliegenden Erfindung liegt die Aufgabe zugrunde, ein Verfahren der angegebenen Art sowie eine Vorrichtung zur Verfügung zu stellen, mit der es möglich ist, endlose textile Warenbahnstränge besonders wirtschaftlich zu behandeln.

Diese Aufgabe wird erfindungsgemäß durch ein Verfahren mit den kennzeichnenden Merkmalen des Patentanspruchs 1 sowie durch eine Vorrichtung mit den kennzeichnenden Merkmalen des Patentanspruchs 12 gelöst.

Das erfindungsgemäße Verfahren zur Behandlung einer textilen Warenbahn, bei dem eine vorgegebene Länge der Warenbahn innerhalb einer Behandlungseinrichtung angeordnet, dort aus der Warenbahn durch Verbinden der beiden Warenbahnenden eine endlose Warenbahnschlaufe hergestellt und anschließend diese in Strangform vorliegende Warenbahnschlaufe innerhalb der Behandlungseinrichtung für eine vorgegebene Zeit transportiert wird, sieht vor, daß zunächst der kontinuierlich durch die Behandlungseinrichtung transportierte endlose Warenbahnstrang mit einer Behandlungsflotte benetzt wird. Unmittelbar hiernach wird die Behandlungsflotte aus dem Warenbahnstrang abgequetscht, wobei die abgequetschte Flotte getrennt von dem Warenbahnstrang aufgefangen wird. Anschließend wird der Warenbahnstrang bei dem erfindungsgemäßen Verfahren mit einem Gasstrom beaufschlagt, so daß hiernach der Warenbahnstrang für eine vorgegebene Verweilzeit verweilen gelassen wird. In dieser Verweilstufe tritt bei dem erfindungsgemäßen Verfahren der Warenbahnstrang nicht mehr in Kontakt mit der Behandlungsflotte. Die zuvor wiedergegebenen einzelnen Behandlungsschritte werden bei dem erfindungsgemäßen Verfahren in der zuvor wiedergegebenen Reihenfolge so lange vielfach wiederholt, bis das erwünschte Behandlungsergebnis erzielt ist. Die wesentlichen Unterscheide des erfindungsgemäßen Verfahrens zum eingangs aufgeführten Stand der Technik sind darin zu sehen, daß bei dem erfindungsgemäßen Verfahren unmittelbar nach dem Benetzen der benetzte Warenbahnstrang auf eine definierte Restflotte abgequetscht wird, daß die hierbei abgequetschte Flotte getrennt vom Warenbahnstrang aufgefangen wird und daß der Warenbahnstrang zur Verlegung und/oder zum Öffnen desselben mit einem Gasstrom beaufschlagt wird, um hiernach anschließend ohne erneuten Kontakt mit der Behandlungsflotte verweilen gelassen zu werden.

Im Rahmen der vorliegenden Anmeldung fällt unter den Begriff Abquetschen jede beliebige Technologie, mit der es möglich ist, die Restflottenkonzentration in dem endlosen Warenbahnstrang auf eine beliebige, vorgegebene und reproduzierbare Größe einzustellen, so insbesondere ein mechanisches Abquetschen, ein Abstreifen über entsprechende Abstreifelement, ein Einstellen der Restflottenkonzentration in dem Warenbahnstrang mittels Vakuum und/oder über einen entsprechenden Gasstrom, insbesondere über Druckluft.

Das erfindungsgemäße Verfahren weist eine Reihe von Vorteilen auf. So könnte überraschend festgestellt werden, daß durch Anwendung des erfindungsgemäßen Verfahrens erhebliche Kosten eingespart werden können, da das erfindungsgemäße Verfahren mit einem relativ geringen Flottenverhältnis arbeitet. Von daher ist bei der Anwendung des erfindungsgemäßen Verfahrens eine Einsparung insbesondere in bezug auf die erforderliche Energie sowie eine Einsparung in bezug auf Wasser, Chemikalien, Hilfsmittel, Farbstoffe und Abwasser möglich. Auch lassen sich bei dem erfindungsgemäßen Verfahren überraschenderweise besonders reproduzierbar und gleichmäßig die erwünschten Behandlungseffekte einstellen, so daß das erfindungsgemäße Verfahren insbesondere auch zum Färben besonders vorteilhaft eingesetzt werden kann. Bereits ein drei- bis hundertmaliges, vorzugsweise vier- bis dreißigmaliges, Wiederholen der zuvor wiedergegebenen Behandlungsschritte führen bei Anwendung des erfindungsgemäßen Verfahrens zu den erwünschten Behandlungseffekten, insbesondere auch zu egal gefärbten Warenbahnsträngen, so daß dementsprechend die Behandlungszeiten bei Anwendung des erfindungsgemäßen Verfahrens minimiert werden. Auch treten bei dem erfindungsgemäßen Verfahren keine unerwünschte Ausbildung von Falten, Kneifen oder sonstigen Brüchen auf, was darauf zurückgeführt wird, daß vor dem Verweilen der Warenbahnstrang insbesondere mit einem Gasstrom beaufschlagt wird, wodurch eine Verlegung und Auflockerung des Warenbahnstranges herbeigeführt wird. Ein derartiges Ergebnis ist um so erstaunlicher, zumal die Fachwelt bis zum heutigen Tag davon ausgeht, daß zur Vermeidung von Falten, Kneifen und/oder Brüchen ein relativ hohes Flottenverhältnis erforderlich ist.

Das bei dem erfindungsgemäßen Verfahren vorgesehene und vorstehend beschriebene Verweilen des Warenbahnstranges nach der Beaufschlagung desselben mit einem Gasstrom, insbesondere mit Luft, kann grundsätzlich in jedem hierfür geeigneten Warenbahnspeicher erfolgen, so z.B. in einer an sich bekannten J-Box, einer entsprechend ausgeformten Rutsche oder im Stapel, wobei jedoch nachfolgend bei der Vorrichtung noch eine Ausführungsform beschrieben ist, die besonders geeignet hierfür ist.

Vorzugsweise wird bei dem erfindungsgemäßen Verfahren der Warenbahnstrang während einer Zeit zwischen 0,01 Sekunden und 1 Sekunde mit der Behandlungsflotte benetzt, wobei sich diese Behandlungszeiten jeweils auf einen Umlauf des Warenbahnstranges beziehen. Dies bedeutet, daß bei einer 5-fachen bis 100-fachen Wiederholung der zuvor bei dem erfindungsgemäßen Verfahren aufgeführten Behandlungsschritte eine Gesamtnetzzeit von 0,05 Sekunden bis 100 Sekunden resultiert, da bei einer 5-fachen bis 100-fachen Wiederholung somit der Warenbahnstrang 5 Umläufe bis 100 Umläufe erfährt.

Bei dem erfindungsgemäßen Verfahren beträgt insbesondere die Zeit zwischen dem Benetzen des Warenbahnstranges und dem Abquetschen 0,01 Sekunden bis 1 Sekunde, wobei sich diese Zahlen ebenfalls auf einen Umlauf beziehen, so daß zur Ermittlung der Gesamtverweilzeit diese zuvor angegebenen bevorzugten Zeiten mit der Anzahl der Umläufe multipliziert werden müssen.

Um bei dem erfindungsgemäßen Verfahren eine besonders wirtschaftliche Arbeitsweise sicherzustellen, sieht eine besonders vorteilhafte Weiterbildung des erfindungsgemäßen Verfahrens vor, daß hierbei der Warenbahnstrang auf eine Restflottenkonzentration zwischen 80 Gew.% und 300 Gew.%, insbesondere auf eine Restflottenkonzentration zwischen 120 Gew.% und 180 Gew.%, bezogen auf das trockene Warenbahngewicht, abgequetscht wird. Mit anderen Worten resultiert somit bei dem erfindungsgemäßen Verfahren hieraus ein Flottenverhältnis von 1:0,8 bis 1:3, insbesondere ein Flottenverhältnis zwischen 1:1,2 und 1:1,8.

Eine besonders geeignete und vorteilhafte Möglichkeit, um bei dem erfindungsgemäßen Verfahren den Warenbahnstrang mit der jeweiligen Behandlungsflotte zu benetzen, wird dadurch erreicht, daß hierbei der Warenbahnstrang in einer entsprechenden Düse mit der Behandlungsflotte beaufschlagt wird. Insbesondere dann, wenn in dieser Düse der Warenbahnstrang mit Hilfe der Behandlungsflotte transportiert wird, lassen sich ausgezeichnete Ergebnisse bezüglich des Stoff- und Energieübergangs und somit besonders reproduzierbare und gleichmäßige Behandlungseffekte beim erfindungsgemäßen Verfahren erzielen.

Grundsätzlich richtet sich die Transportgeschwindigkeit des Warenbahnstranges bei dem erfindungsgemäßen Verfahren einerseits nach der jeweils zu behandelnden Qualität der Warenbahn und andererseits nach dem jeweils erwünschten Behandlungseffekt. Vorzugsweise werden hierbei Transportgeschwindigkeiten bei dem erfindungsgemäßen Verfahren ausgewählt, die zwischen 100 m/min und 800 m/min, insbesondere zwischen 300 m/min und 600 m/min, variieren, wobei bei einer üblichen Beladung einer entsprechenden Behandlungseinrichtung mit einem Warenbahnstrang einer Länge zwischen 100 m und 1.200 m somit die vorstehend beim erfindungsgemäßen Verfahren angegebenen Behandlungsschritte alle 7,5 Sekunden bis alle 12 Minuten wiederholt werden.

Bezüglich der Temperatur, bei dem das erfindungsgemäße Verfahren durchgeführt wird, ist festzuhalten, daß sich diese Temperatur nach dem jeweils zu behandelnden Substrat und der erwünschten Behandlung richtet. Insbesondere variiert die Temperatur für die Benetzung des Warenbahnstranges, für das Abquetschen desselben, für die Beaufschlagung des Warenbahnstranges mit einem Gas, insbesondere mit Luft, und/oder für das Verweilen des Warenbahnstranges zwischen 30 °C und 150 °C, vorzugsweise zwischen 60 °C und 140 °C.

Um besonders gleichmäßige und insbesondere schnell zu erzielende Behandlungseffekte zu erreichen, variiert bei dem erfindungsgemäßen Verfahren die Zeit, bei der der Warenbahnstrang nach der Beaufschlagung mit dem Gas und vor der erneuten Benetzung mit der Behandlungsflotte verweilen gelassen wird vorzugsweise zwischen einer Minute und 10 Minuten.

Wie bereits grundsätzlich bei dem erfindungsgemäßen Verfahren vorstehend ausgeführt wurde, kann die Behandlungsflotte durch jeden geeigneten Verfahrensschritt aus dem endlosen Warenbahnstrang entfernt werden, wobei insbesondere eine mechanische Abquetschung des Warenbahnstranges bevorzugt wird, wie dies nachfolgend noch bei der erfindungsgemäßen Vorrichtung näher erläutert ist.

Eine besonders wirtschaftliche und umweltschonende Behandlung wird bei dem erfindungsgemäßen Verfahren dadurch erreicht, daß die getrennt von dem Warenbahnstrang aufgefangene Flotte erneut zum Benetzen des Warenbahnstranges verwendet wird, so daß dementsprechend hierdurch weiter das Flottenverhältnis und insbesondere der Flottenverbrauch verringert wird.

Insbesondere wird bei dem erfindungsgemäßen Verfahren als Gasstrom ein Luft- und/oder Dampfstrom verwendet, wobei zur Übertragung von Wärmeenergie dann ein Dampfstrom besonders bevorzugt wird, da hierdurch zusätzlich zur erwünschten Verlegung des Warenbahnstranges noch ein schnelles und reproduzierbares Aufheizen des Warenbahnstranges herbeigeführt wird.

Die vorliegende Erfindung betrifft desweiteren eine Vorrichtung zur Durchführung des zuvor beschriebenen Verfahrens.

Die erfindungsgemäße Vorrichtung weist eine Behandlungseinrichtung, insbesondere eine zylindrische Behandlungseinrichtung, zur Aufnahme des zu behandelnden Warenbahnstranges auf, wobei die Behandlungseinrichtung mit einer Düse zur Benetzung des Warenbahnstranges mit Behandlungsflotte und einem Warenbahnspeicher versehen ist. Hierbei ist bei der erfindungsgemäßen Vorrichtung in Transportrichtung des zu behandelnden Warenbahnstranges gesehen zunächst die Düse zur Benetzung des Warenbahnstranges, hiernach eine Abquetscheinrichtung und daran anschließend eine Gasdüse zur Beaufschlagung des Warenbahnstranges mit dem Gasstrom angeordnet, wobei der Düse zur Benetzung des Warenbahnstranges und/oder der Abquetscheinrichtung eine weitere Einrichtung zugeordnet ist, die die durch die Abquetscheinrichtung abgequetschte Behandlungsflotte auffängt und diese aufgefangene Behandlungsflotte einem separat vom Warenbahnspeicher angeordneten Behälter zuführt.

Zusätzlich zu den bereits beim erfindungsgemäßen Verfahren beschriebenen Vorteilen, die analog auch auf die erfindungsgemäße Vorrichtung zu übertragen sind, weist die erfindungsgemäße Vorrichtung noch den weiteren Vorteil auf, daß sie bei einer extrem platzsparenden Bauweise eine vielseitige Behandlung des Warenbahnstranges ermöglicht. Im einfachsten Fall umfaßt die erfindungsgemäße Vorrichtung lediglich neben der Behandlungseinrichtung noch die Düse zum Netzen des Warenbahnstranges, einer hiernach in Transportrichtung des Warenbahnstranges gesehene Abquetscheinrichtung sowie eine darauf folgende Gasdüse und einen Warenbahnspeicher, wobei der Warenbahnspeicher außerhalb der Behandlungseinrichtung, insbesondere jedoch bevorzugt innerhalb der Behandlungseinrichtung, angeordnet ist.

Eine besonders geeignete erste Ausgestaltung der erfindungsgemäßen Vorrichtung weist als Abquetscheinrichtung eine den Warenbahnstrang umlenkende Walze, insbesondere eine Haspel, auf, wobei diese Walze bzw. die Haspel nicht nur den Warenbahnstrang auf einen reproduzierbaren Restflottenwert abquetscht sondern auch gleichzeitig die Richtung des Warenbahnstranges ändert. Vorzugsweise ist hierbei bei der erfindungsgemäßen Vorrichtung die Walze von dem Warenbahnstrang mit einem Winkel zwischen 90° und 180°, insbesondere mit einem Winkel zwischen 130° und 170°, umschlungen.

Eine Weiterbildung der zuvor beschriebenen Ausführungsform der erfindungsgemäßen Vorrichtung weist eine derartige Walzenkonstruktion auf, bei der der eigentlichen Walze bzw. der Haspel eine zweite Walze zugeordnet ist, wobei zwischen der Walze und der zweiten Walze der Warenbahnstrang geführt ist. Allein durch das Auflegen der zweiten Walze, die wahlweise angetrieben oder freilaufend ist, auf die erste Walze, die ebenfalls wahlweise freilaufend oder angetrieben ist, wird erreicht, daß der Warenbahnstrang auf eine durch das Gewicht der zweiten Walze bestimmte Restflottenmenge abgequetscht wird.

Eine besonders vorteilhafte und bezüglich des Abquetscheffektes reproduzierbar einstellbare Weiterbildung der erfindungsgemäßen Vorrichtung sieht vor, daß dabei die Walze und/oder die zweite Walze derart gelagert ist bzw. sind, daß der Anpreßdruck der beiden Walzen relativ zueinander einstellbar ist, so daß bei dieser Weiterbildung der erfindungsgemäßen Vorrichtung ein auf das Material des Warenbahnstranges einstellbarer und erwünschter Abquetscheffekt erzielbar ist.

Darüber hinaus besteht die Möglichkeit, die Abquetscheinrichtung bei der erfindungsgemäßen Vorrichtung so auszubilden, wie dies vorstehend bereits bei dem erfindungsgemäßen Verfahren beschrieben ist.

Um bei der erfindungsgemäßen Vorrichtung einfach und wirksam die von dem Warenbahnstrang abgequetschte Behandlungsflotte aufzufangen, ist vorzugsweise die Einrichtung zum Auffangen der abgequetschten Behandlungsflotte der Düse zur Benetzung des Warenbahnstranges zugeordnet, derart, daß die Einrichtung die Düse allseitig im Bereich der Abquetscheinrichtung unter Ausbildung eines Auffangbereiches für die abgequetschte Behandlungsflotte umgibt, wie dies nachfolgend noch anhand eines konkreten Ausführungsbeispiels näher erläutert ist.

Bezüglich der konstruktiven Realisierung sieht eine einfache und preiswert herzustellende Weiterbildung der erfindungsgemäßen Vorrichtung vor, daß hierbei die Düse als zylindrisches Düsenrohr ausgebildet ist und daß die Einrichtung zum Auffangen der abgequetschten Behandlungsflotte als zylindrisches, einseitig geschlossenes Rohr ausgestaltet ist, wobei das Rohr das zylindrische Düsenrohr mit radialem Abstand unter Ausbildung des Auffangraumes umgibt und mit seiner Öffnung in den Bereich der Abquetscheinrichtung mündet. Mit anderen Worten umgibt somit bei dieser bevorzugten Ausgestaltung die Einrichtung zum Auffangen der abgequetschten Behandlungsflotte das Düsenrohr mit radialem Abstand, so daß die vor der Abquetscheinrichtung abgequetschte Behandlungsflotte in die Einrichtung zum Auffangen der abgequetschten Behandlungsflotte zwangsläufig gelangt. Selbstverständlich ist es jedoch auch möglich, das Düsenrohr und/oder die Einrichtung zum Auffangen der abgequetschten Behandlungsflotte als eckiges Rohr auszugestalten.

Um die so aufgefangene Behandlungsflotte bei der erfindungsgemäßen Vorrichtung aufzufangen und diese erneut zum Benetzen des Warenbahnstranges zu verwenden, ist der zuvor beschriebene Auffangraum insbesondere über ein erstes Rohrleitungssystem mit dem Behälter zur Aufbewahrung der Behandlungsflotte verbunden. Desweiteren ist dieser Behälter über ein zweites Rohrleitungssystem und einer dem zweiten Rohrleitungssystem zugeordneten Pumpe mit der Düse zur Benetzung des Warenbahnstranges verbunden, so daß die beim Abquetschen des Warenbahnstranges aufgefangene Flotte über das erste Rohrleitungssystem zum Behälter und von dort über die Pumpe erneut der Düse zugeführt werden kann. Zusätzlich kann, falls erwünscht oder erforderlich, dem ersten Rohrleitungssystem und/oder dem zweiten Rohrleitungssystem ein Wärmespeicher und/oder ein Flusenfilter zugeordnet sein, um so die Behandlungsflotte zu filtrieren oder auf eine gewünschte Temperatur aufzuheizen.

Um bei der erfindungsgemäßen Vorrichtung ein unerwünschtes Inkontakttreten der Behandlungsflotte mit der strangförmigen Warenbahn im Warenbahnspeicher zu verhindern, sieht eine besonders vorteilhafte Weiterbildung der erfindungsgemäßen Vorrichtung vor, daß dem Warenbahnspeicher ein Bereich zum Auffangen von Behandlungsflotte zugeordnet ist, wobei dieser Bereich insbesondere so positioniert ist, daß die vom Warenbahnstrang abtropfende Flotte in diesem Bereich aufgefangen wird, ohne daß dabei der Warenbahnstrang mit der aufgefangenen Flotte nochmals in Kontakt gelangt. Dies kann beispielsweise dadurch bewirkt werden, daß dem Warenbahnspeicher ein tiefer angeordneter und vom Warenbahnspeicher über eine entsprechende Lochplatte abgetrennte Auffangmulde zugeordnet ist, wobei vorzugsweise dieser Bereich mit dem Behälter zum Aufbewahren der Behandlungsflotte und/oder dem zweiten Rohrleitungssystem verbunden ist, so daß die so aufgefangene Flotte dann erneut für die weitere Behandlung verwendet werden kann.

Eine weitere, besonders vorteilhafte Ausgestaltung der erfindungsgemäßen Vorrichtung sieht vor, daß innerhalb der zylindrischen Behandlungseinrichtung mindestens eine frei drehbare zylindrische Trommel als Warenbahnspeicher angeordnet ist, wobei die Trommel aus zwei axial nebeneinanderliegenden und aufeinander ausgerichteten Trommelhälften besteht, die derart mit Abstand voneinander angeordnet sind, daß zwischen den Trommelhälften ein über den gesamten Umfang der Trommelmantelflache erstreckender Mantelspalt ausgebildet ist. Hierbei wird der Warenbahnstrang in Transportrichtung gesehen hinter der Gasdüse durch den Mantelspalt in das Trommelinnere transportiert und dort abgelegt, so daß durch das Gewicht des Warenbahnstranges dann die innerhalb des Autoklaven frei drehbar gelagerte Trommel in Transportrichtung gedreht wird, was wiederum dazu führt, daß der Warenbahnstrang durch die Drehung der Trommel in Richtung auf die Benetzungsdüse zwangsläufig gefördert wird.

Eine Weiterbildung der zuvor beschriebenen Ausführungsform der erfindungsgemäßen Vorrichtung sieht vor, daß der Gasdüse ein Element zum Abtafeln des Warenbahnstranges derart zugeordnet ist, daß der Warenbahnstrang bei seinem Transport in der Behandlungseinrichtung durch den Mantelspalt in das Innere der Trommel gefördert und dort durch das Element zum Abtafeln entsprechend abgetafelt und zusätzlich geöffnet und/oder verlegt wird. Eine derartige Maßnahme trägt wesentlich dazu bei, daß der Transport des Warenbahnstranges innerhalb der erfindungsgemäßen Vorrichtung störungsfrei abläuft, und daß wirksam auch bei besonders empfindlichen Artikeln Brüche, Falten und/oder Kneifen vermieden werden.

Bei einer anderen Ausführungsformen der erfindungsgemäßen Vorrichtung besteht darüber hinaus noch die Möglichkeit, daß ein Endabschnitt der Gasdüse derart verschwenkbar angeordnet ist, daß dieser Endabschnitt der Gasdüse gleichzeitig das Element zum Abtafeln des Warenbahnstranges ausbildet.

Bezüglich der Anzahl der in der erfindungsgemäßen Vorrichtung enthaltenen und zuvor beschriebenen Trommeln ist festzuhalten, daß abhängig von der gewünschten Größe der Behandlungseinrichtung grundsätzlich eine beliebige Anzahl von Trommeln angeordnet werden kann. Vorzugsweise weist jedoch die erfindungsgemäßen Vorrichtung ein bis acht, insbesondere zwei bis vier, innenliegende Trommeln auf, wobei in einer derartigen Maschine dann entsprechend ein bis acht, vorzugsweise zwei bis vier, Warenbahnstränge gleichzeitig behandelt werden können.

Insbesondere dann, wenn die Gasdüse mit der Behandlungseinrichtung derart verbunden ist, daß das Gas direkt aus der Behandlungseinrichtung abgezogen und über die Düse der Behandlungseinrichtung wieder zugeführt wird, ist eine besonders wirtschaftliche und gleichbleibende Behandlung mit der erfindungsgemäßen Vorrichtung möglich. Dies hängt damit zusammen, daß insbesondere dann, wenn das erfindungsgemäße Verfahren bei erhöhter Temperatur oder definierter Feuchtigkeit durchgeführt wird, hier kein aufwendiger Regel- und Steuerkreis erforderlich ist, da das aus der Behandlungseinrichtung abgezogene Gas bereits in etwa die erforderliche Temperatur bzw. die erforderliche Feuchtigkeit aufweist, so daß hier nur noch geringe Korrekturen erforderlich sind, um dann entsprechend dieses bezüglich der Temperatur oder Feuchtigkeit bereits konditionierte Gas wieder der Düse zuzusetzen.

Insbesondere bietet es sich an, die erfindungsgemäße Vorrichtung so auszugestalten, daß die Behandlungseinrichtung als allseitig geschlossener und druckdichter Autoklave, insbesondere als zylindrischer Autoklave, ausgebildet ist. Hierbei weist ein derartiger Autoklave dann eine gasdicht verschließbare Beschickungsöffnung für das Ein- und Ausführen des Warenbahnstranges auf.

Bei solchen Ausgestaltungen der erfindungsgemäßen Vorrichtung, bei denen der Autoklave als allseitig geschlossener und druckdichter Autoklave ausgestaltet ist, ist es vorteilhaft, den Behälter ebenfalls als geschlossenen und druckdichten Behälter auszubilden, so daß die aufgefangene Behandlungsflotte über den Behälter wieder der Benetzungsdüse zugeführt werden kann, ohne daß dabei eine Druck- und/oder Temperaturänderung erforderlich wird.

Das erfindungsgemäße Verfahren bzw. die erfindungsgemäße Vorrichtung wird insbesondere zur Vorbehandlung, zum Bleichen, zum Abkochen, zum Färben und/oder zum Nachbehandeln verwendet, wobei das Nachbehandeln sowohl eine Nachwäsche im Rahmen einer zuvor erfolgten Färbung, eine Nachwäsche von bedruckter Ware und ebenso ein Weichmachen und/oder Avivieren umfaßt.

Vorteilhafte Weiterbildungen des erfindungsgemäßen Verfahrens sowie der erfindungsgemäße Vorrichtung sind in den Unteransprüchen angegeben.

Die erfindungsgemäße Vorrichtung wird nachfolgend anhand der Zeichnung in Verbindung mit einer Ausführungsform näher erläutert. Hierbei zeigt die einzige Figur der Zeichnung schematisch eine Ausführungsform der Vorrichtung, teilweise im Schnitt.

Die in der Figur gezeigte Vorrichtung weist eine zylindrische Behandlungseinrichtung 1 auf, wobei die zylindrische Behandlungseinrichtung 1 einen zu behandelnden Warenbahnstrang 2 aufnimmt, der als endloser Warenbahnstrang innerhalb der Behandlungseinrichtung 1 angeordnet ist. Die zylindrische Behandlungseinrichtung 1 ist bei der gezeigten Ausführungsform als druckdichter Autoklave ausgestaltet.

Innerhalb der zylindrischen Behandlungseinrichtung 1 ist in Transportrichtung 8 des Warenbahnstranges 2 gesehen zunächst eine Düse 3 zur Benetzung des Warenbahnstranges 2 angeordnet, wobei hiernach eine Abquetscheinrichtung 5 und darauf folgend eine Gasdüse 6 vorgesehen sind. An die Gasdüse 6 schließt sich dann ein Warenbahnspeicher 4 an.

Der Düse 3 zur Benetzung des Warenbahnstranges 2 ist eine Einrichtung zum Auffangen der Behandlungsflotte 7 zugeordnet, wobei die Einrichtung 7 ihrerseits über ein erstes Rohrleitungssystem 9 mit einem Behälter 10 zur Aufbewahrung der aufgefangenen Behandlungsflotte verbunden ist.

Dieser Behälter 10 ist desweiteren über ein zweites Rohrleitungssystem 11 und 11 b und einer diesem zweiten Rohrleitungssystem 11 zugeordneten Pumpe 12 mit der Düse 3 zur Benetzung des Warenbahnstranges 2 verbunden.

Ein Luftleitungssystem 14 mit einem dem Luftleitungssystem 14 zugeordneten Gebläse 13 versorgt die Gasdüse 6 kontinuierlich mit einem Gasstrom aus dem Inneren der Behandlungseinrichtung 1, wobei dieser Gasstrom abhängig von dem jeweils ausgewählten Behandlungsbedingungen wahlweise ein Luft- und/oder Dampfstrom sein kann.

Der Warenbahnspeicher 2 ist als innerhalb der zylindrischen Behandlungseinrichtung 1 angeordnete frei drehbare Trommel ausgestaltet, wobei die Trommel aus zwei axial nebeneinander liegenden und aufeinander ausgerichteten Trommelhälften besteht, die derart mit Abstand voneinander angeordnet sind, daß zwischen den Trommelhälften ein über den gesamten Umfang der Trommelmantelfläche erstreckender Mantelspalt ausgebildet ist. Ein derartiger Warenbahnspeicher ist beispielsweise in Figur 2 der CH 575 037 abgebildet und wird von der Anmelderin auch in solchen Anlagen verwendet, die unter der Bezeichnung "roto-stream" vertrieben werden.

Die Abquetscheinrichtung 5, die in Transportrichtung 8 des Warenbahnstranges 2 gesehen hinter der Benetzungsdüse 3 folgt, umfaßt eine erste Walze 5 a und eine zweite Walze 5 b, die verschwenkbar um den Punkt 5 c gelagert ist, derart, daß der Anpreßdruck der zweiten Walze 5 b relativ zur ersten Walze 5 a einstellbar ist, wodurch der Abquetscheffekt des dazwischen angeordneten Warenbahnstranges 2 auf einen vorgegebenen Wert einstellbar ist.

Die Abquetscheinrichtung 5 ist insgesamt in einem geschlossenen Gehäuse 5 d angeordnet, wobei das geschlossene Gehäuse 5 d zur Einrichtung 7 zum Auffangen der abgequetschten Flotte und zur Gasdüse 6 hin mit entsprechenden Öffnungen versehen ist, so daß einerseits die abgequetschte Flotte über die Einrichtung 7 und das erste Rohrleitungssystem 9 dem Behälter 10 zugeführt werden kann und andererseits der Warenbahnstrang nach Umlenkung um einen Winkel von etwa 170° der Gasdüse 6 zugeführt wird.

Die Wandung 1 a der zylindrischen Behandlungseinrichtung ist mit Abstand zur Mantelfläche der Trommel angeordnet, wobei bodenseitig ein Bereich 15 ausgebildet wird, in dem abtropfende Behandlungsflotte angesammelt wird, ohne daß diese Behandlungsflotte während des Verweilens des Warenbahnstranges 2 im Warenbahnspeicher 4 erneut in Kontakt mit dem Warenbahnstrang 2 tritt. Diese abgetropfte und im Bereich 15 aufgesammelte Flotte kann dann über einen Abschnitt 11 a des zweiten Rohrleitungssystems 11 und die Pumpe 12 dem Behälter 10 über einen weiteren Abschnitt 11 b des zweiten Rohrleitungssystems 11 zugeführt werden, so daß auf diese Weise keine Behandlungsflotte ungenutzt verlorengeht.

Die vorstehend beschriebene Vorrichtung arbeitet wie folgt:

Zunächst wird eine endliche Warenbahn, beispielsweise 400 m bis 1.200 m, mit Hilfe der Abquetscheinrichtung 5 und/oder der Gasdüse 6 in die Behandlungseinrichtung 1 eingezogen, worauf durch Vernähen der beiden Enden aus der endlichen Warenbahn dann eine endlose Warenbahnschlaufe in Strangform hergestellt wird.

In dem Behälter 10 wird gleichzeitig oder hiernach die jeweilige Behandlungsflotte, so zum Beispiel eine Färbeflotte, angesetzt.

Der Warenbahnstrang wird hiernach in Pfeilrichtung 8 transportiert, wobei zunächst der Warenbahnstrang in der Düse 3 mit der aus dem Behälter 10 über die zweite Zirkulationsleitung 11 und die Pumpe 12 zugeführte Behandlungsflotte gefördert und genetzt wird. Unmittelbar nach der Benetzung des Warenbahnstrang wird dieser dann der Abquetscheinrichtung 5 zugeführt und dort mittels der ersten Walze 5 a und der zweiten Walze 5 b auf eine vorgegebene Restflottenmenge abgequetscht, wobei die abgequetschte Flotte in der Einrichtung 7 aufgefangen und über das erste Rohrleitungssystem 9 wieder dem Behälter 10 zugeführt wird.

Nach dem Abquetschen wird der Warenbahnstrang 2 dann in der Gasdüse 6 mit einem gasförmigen Fluid beaufschlagt, wobei das gasförmige Fluid, bei dem es sich um Luft und/oder Dampf handelt, aus der Behandlungseinrichtung 1 über das Gasleitungssystem 14 und das Gebläse 13 abgezogen wird. Durch eine derartige Beaufschlagung des Warenbahnstranges mit Gas in der Gasdüse 6 erfolgt ein Verlegen und Ausbreiten des Warenbahnstranges, der hiernach in den Warenbahnspeicher 4 gelangt, wo der Warenbahnstrang für eine vorgegebene Zeit verweilen gelassen wird, um hiernach erneut in der Düse 3 mit zugeführter Flotte benetzt zu werden.

In dem Warenbahnspeicher erfolgt kein erneutes Inkontaktbringen des Warenbahnstranges mit der Behandlungsflotte, da eventuell abtropfende Behandlungsflotte in den Bereich 15 gelangt, der durch den Trommelmantel räumlich von dem Warenbahnspeicher 4 getrennt ist.

Nachdem die zuvor wiedergegebenen Behandlungsschritte vielfach, so zum Beispiel 20-mal bis 50-mal, wiederholt wurden, wird die diesbezügliche Behandlung beendet, wobei nach einem Spülen beispielsweise mit Wasser dann die Verbindung der beiden Warenbahnenden getrennt wird, so daß aus dem endlosen Warenbahnstrang dann wieder eine endliche Warenbahn erstellt wird, die aus der Behandlungseinrichtung 1 mit Hilfe der Abquetscheinrichtung 5 und/oder der Gasdüse 6 entfernt werden kann.

## Patentansprüche

1. Verfahren zur Behandlung einer textilen Warenbahn, bei dem eine vorgegebene Länge der Warenbahn innerhalb einer Behandlungseinrichtung angeordnet, dort aus der Warenbahn durch Verbinden der beiden Warenbahnenden eine endlose Warenbahnschlaufe hergestellt und anschließend diese in Strangform vorliegende Warenbahnschlaufe innerhalb der Behandlungseinrichtung für eine vorgegebene Zeit transportiert und mit einer Behandlungsflotte in Kontakt gebracht wird, **dadurch gekennzeichnet, daß**
a) der kontinuierlich durch die Behandlungseinrichtung transportierte endlose Warenbahnstrang mit einer Behandlungsflotte benetzt wird,
b) daß unmittelbar hiernach die Behandlungsflotte aus dem Warenbahnstrang abgequetscht und
c) die abgequetschte Flotte getrennt von dem Warenbahnstrang aufgefangen wird,
d) daß anschließend der Warenbahnstrang mit einem Gasstrom beaufschlagt wird und
e) daß hiernach der Warenbahnstrang für eine vorgegebene Verweilzeit verweilen gelassen wird, ohne daß dabei der Warenbahnstrang in erneuten Kontakt mit der Behandlungsflotte gebracht wird,
wobei die vorstehenden Behandlungsschritte a) bis e) vielfach in derselben Reihenfolge wiederholt werden.

2. Verfahren nach Anspruch 1, **dadurch gekennzeichnet, daß** der Warenbahnstrang während einer Zeit zwischen 0,01 Sekunden und 1 Sekunde pro Umlauf mit der Behandlungsflotte benetzt wird.

3. Verfahren nach Anspruch 1 oder 2, **dadurch gekennzeichnet, daß** nach 0,01 Sekunden bis 1 Sekunde pro Umlauf nach dem Benetzen des Warenbahnstranges die Behandlungsflotte abgequetscht wird.

4. Verfahren nach einem der vorangehenden Ansprüche, **dadurch gekennzeichnet, daß** der Warenbahnstrang auf eine Restflottenkonzentration zwischen 80 Gew.% und 300 Gew.%, insbesondere zwischen 120 Gew.% und 180 Gew.%, bezogen auf das trockene Warenbahngewicht, abgequetscht wird.

5. Verfahren nach einem der vorangehenden Ansprüche, **dadurch gekennzeichnet, daß** der Warenbahnstrang in einer Düse mit der Behandlungsflotte benetzt wird.

6. Verfahren nach einem der vorangehenden Ansprüche, **dadurch gekennzeichnet, daß** der Warenbahnstrang mit einer Geschwindigkeit zwischen 100 m/min und 800 m/min, insbesondere mit einer Geschwindigkeit zwischen 300 m/min und 600 m/min, durch die Behandlungseinrichtung transportiert wird.

7. Verfahren nach einem der vorangehenden Ansprüche, **dadurch gekennzeichnet, daß** die Benetzung des Warenbahnstranges, das Abquetschen desselben, die Beaufschlagung des Warenbahnstranges mit einem Gas und/oder das Verweilen des Warenbahnstranges bei einer Temperatur zwischen 30 °C und 150 °C, insbesondere bei einer Temperatur zwischen 60 °C und 140 °C, durchgeführt wird.

8. Verfahren nach einem der vorangehenden Ansprüche, **dadurch gekennzeichnet, daß** als Verweilzeit eine Zeit zwischen einer Minute und 10 Minuten ausgewählt wird.

9. Verfahren nach einem der vorangehenden Ansprüche, **dadurch gekennzeichnet, daß** die Behandlungsflotte mechanisch aus dem endlosen Warenbahnstrang abgequetscht wird.

10. Verfahren nach einem der vorangehenden Ansprüche, **dadurch gekennzeichnet, daß** die getrennt von dem Warenbahnstrang aufgefangene Flotte erneut zum Benetzen des Warenbahnstranges verwendet wird.

11. Verfahren nach einem der vorangehenden Ansprüche, **dadurch gekennzeichnet, daß** als Gasstrom ein Luft- und/oder Dampfstrom verwendet wird.

12. Vorrichtung zur Durchführung des Verfahrens nach einem der vorangehenden Ansprüche mit einer Behandlungseinrichtung, insbesondere einer zylindrischen Behandlungseinrichtung, zur Aufnahme des zu behandelnden Warenbahnstranges, einer Düse zur Benetzung des Warenbahnstranges mit Behandlungsflotte und einem Warenbahnspeicher, **dadurch gekennzeichnet, daß** in Transportrichtung (8) des zu behandelnden Warenbahnstranges (2) gesehen zunächst die Düse (3) zur Benetzung des Warenbahnstranges (2), hiernach eine Abquetscheinrichtung (5, 5 a, 5 b, 5 c) und daran anschließend eine Gasdüse (6) zur Beaufschlagung des Warenbahnstranges (2) mit dem Gasstrom angeordnet sind, wobei der Düse (3) zur Benetzung des Warenbahnstranges und/oder der Abquetscheinrichtung (5, 5 a, 5 b, 5 c) eine Einrichtung (7) zugeordnet ist, die die durch die Abquetscheinrichtung (5, 5 a, 5 b, 5 c) abgequetschte Behandlungsflotte auffängt und einem separat vom Warenbahnspeicher (4) angeordneten Behälter (10) zuführt.

13. Vorrichtung nach Anspruch 12, **dadurch gekennzeichnet, daß** die Abquetscheinrichtung (5, 5 a, 5 b, 5 c) eine den Warenbahnstrang (2) umlenkende Walze (5 a), insbesondere Haspel, aufweist.

14. Vorrichtung nach Anspruch 13, **dadurch gekennzeichnet, daß** die Walze (5 a) von dem Warenbahnstrang (2) mit einem Winkel zwischen 90° und 180°, insbesondere mit einem Winkel zwischen 130° und 170°, umschlungen ist.

15. Vorrichtung nach Anspruch 13 oder 14, **dadurch gekennzeichnet, daß** der Walze (5 a) eine zweite Walze (5 b) zugeordnet ist, wobei zwischen der Walze (5 a) und der zweiten Walze (5 b) der Warenbahnstrang (2) geführt ist.

16. Vorrichtung nach einem der Ansprüche 13 bis 15, **dadurch gekennzeichnet, daß** die Walze (5 a) und/oder die zweite Walze (5 b) derart gelagert ist bzw. sind, daß der Anpreßdruck der beiden Walzen einstellbar ist.

17. Vorrichtung nach einem der Ansprüche 13 bis 16, **dadurch gekennzeichnet, daß** die Walze (5 a) und/oder die zweite Walze (5 b) angetrieben ist bzw. sind.

18. Vorrichtung nach einem der Ansprüche 12 bis 17, **dadurch gekennzeichnet, daß** die Einrichtung (7) zum Auffangen der abgequetschten Behandlungsflotte der Düse (3) zur Benetzung des Warenbahnstranges (2) zugeordnet ist, derart, daß die Einrichtung (7) die Düse (2) allseitig im Bereich der Abquetscheinrichtung (5) unter Ausbildung eines Auffangbereiches für die abgequetschte Behandlungsflotte umgibt.

19. Vorrichtung nach Anspruch 18, **dadurch gekennzeichnet, daß** die Düse (3) als zylindrisches Düsenrohr ausgebildet ist und daß die Einrichtung (7) zum Auffangen der abgequetschten Behandlungsflotte als zylindrisches, einseitig geschlossenes Rohr ausgestaltet ist, wobei das Rohr das zylindrische Düsenrohr mit radialem Abstand unter Ausbildung des Auffangraumes umgibt und mit seiner Öffnung in den Bereich der Abquetscheinrichtung (5) mündet.

20. Vorrichtung nach Anspruch 18 oder 19, **dadurch gekennzeichnet, daß** der Auffangraum über ein erstes Rohrleitungssystem (9) mit dem Behälter (10) zur Aufbewahrung der Behandlungsflotte und daß der Behälter (10) über ein zweites Rohrleitungssystem (11) und einer dem zweiten Rohrleitungssystem (11) zugeordneten Pumpe (12) mit der Düse (3) zur Benetzung des Warenbahnstranges (2) verbunden ist.

21. Vorrichtung nach einem der Ansprüche 12 bis 20, **dadurch gekennzeichnet, daß** dem Warenbahnspeicher (4) ein Bereich (15) zum Auffangen von Behandlungsflotte zugeordnet ist, wobei dieser Bereich (15) so positioniert ist, daß der Warenbahnstrang (2) mit der im Bereich (15) aufgefangenen Flotte nicht in Kontakt gelangt.

22. Vorrichtung nach Anspruch 20 oder 21, **dadurch gekennzeichnet, daß** der Bereich (15) mit dem Behälter (10) und/oder dem zweiten Rohrleitungssystem (11) verbunden ist.

23. Vorrichtung nach einem der Ansprüche 12 bis 22, **dadurch gekennzeichnet, daß** innerhalb der zylindrischen Behandlungseinrichtung (1) eine frei drehbare Trommel angeordnet ist, wobei die Trommel aus zwei axial nebeneinander liegenden und aufeinander ausgerichteten Trommelhälften besteht, die derart mit Abstand voneinander angeordnet sind, daß zwischen den Trommelhälften ein über den gesamten Umfang der Trommelmantelfläche erstreckender Mantelspalt ausgebildet ist.

24. Vorrichtung nach Anspruch 23, **dadurch gekennzeichnet, daß** die Gasdüse derart zum Mantelspalt der Trommel positioniert und ausgerichtet ist, daß der Warenbahnstrang durch den Mantelspalt in das Innere der Trommel gefördert und dort abgelegt oder abgetafelt wird.

25. Vorrichtung nach Anspruch 23 oder 24, **dadurch gekennzeichnet, daß** die Behandlungseinrichtung ein bis acht, insbesondere zwei bis vier, innenliegende Trommeln aufweist.

26. Vorrichtung nach einem der Ansprüche 12 bis 25, **dadurch gekennzeichnet, daß** die Behandlungseinrichtung (1) als allseitig geschlossener und druckdichter Autoklave, insbesondere als zylindrischer Autoklave, ausgebildet ist, wobei der Autoklave mit einer gasdicht verschließbaren Beschickungsöffnung für das Ein- und Ausführen des Warenbahnstranges (2) versehen ist.

27. Vorrichtung nach Anspruch 26, **dadurch gekennzeichnet, daß** der Behälter (10) als geschlossener und druckdichter Behälter ausgebildet ist.

28. Verwendung des Verfahrens bzw. der Vorrichtung nach einem der vorangehenden Ansprüche, **dadurch gekennzeichnet, daß** das Verfahren bzw. die Vorrichtung zur Vorbehandlung, zum Bleichen, zum Abkochen, zum Färben und/oder zum Nachbehandeln eingesetzt wird.

## Claims

1. A method for treating a textile fabric in which a preset length of the fabric is arranged inside a treatment device, an endless fabric loop is produced there from the fabric by joining the two ends of the fabric and this fabric loop present in strand form is then transported inside the treatment device for a preset time and brought in contact with a process liquor, **characterised in that**
a) the endless fabric strand transported continuously through the treatment device is wetted with a process liquor,
b) that immediately thereafter the process liquor is squeezed from the fabric strand and
c) the squeezed process liquor separated from the fabric strand is collected,
d) that the fabric strand is then acted upon by a gas flow and
e) that the fabric strand is then left to dwell for a preset dwell time without the fabric strand being brought in renewed contact with the process liquor,
wherein the preceding steps a) to e) are repeated many times in the same sequence.

2. The method according to claim 1, **characterised in that** the fabric strand is wetted with the process liquor for a time between 0,01 seconds and 1 second per cycle.

3. The method according to claim 1 or 2, **characterised in that** after 0,01 seconds to 1 second per cycle after wetting of the fabric strand, the process liquor is squeezed out.

4. The method according to one of the preceding claims, **characterised in that** the fabric strand is squeezed to a residual liquor concentration between 80 % by weight and 300 % by weight, preferably between 120 % by weight and 180 % by weight, relative to the dry weight of the fabric.

5. The method according to one of the preceding claims, **characterised in that** the fabric strand is wetted with the process liquor in a nozzle.

6. The method according to one of the preceding claims, **characterised in that** the fabric strand is transported at a speed of between 100 m/min and 800 m/min, preferably at a speed between 300 m/min and 600 m/min, through the treatment device.

7. The method according to one of the preceding claims, **characterised in that** the wetting of the fabric strand, the squeezing of the same, the action of a gas on the fabric strand and/or the dwell of the fabric strand are carried out at a temperature between 30 °C and 150 °C, preferably at a temperature between 60 °C and 140 °C.

8. The method according to one of the preceding claims, **characterised in that** a time between one minute and ten minutes is selected as the dwell time.

9. The method according to one of the preceding claims, **characterised in that** the process liquor is squeezed mechanically from the continuous fabric strand.

10. The method according to one of the preceding claims, **characterised in that** the collected liquor separated from the fabric strand is re-used for wetting the fabric strand.

11. The method according to one of the preceding claims, **characterised in that** an air and/or steam flow are used as the gas flow.

12. An apparatus for carrying out the method according one of the preceding claims with a treatment device, preferably a cylindrical treatment device, for receiving the fabric strand to be treated, a nozzle for wetting the fabric strand with process liquor and a fabric store, **characterised in that**, seen in the direction of transport (8) of the fabric strand (2) to be treated, there are arranged first the nozzle (3) for wetting the fabric strand (2), then a squeezing device (5, 5a, 5b, 5c) and then a gas nozzle (6) for applying the gas flow to the fabric strand (2), wherein the nozzle (3) for wetting the fabric strand and/or the squeezing device (5, 5a, 5b, 5c) is assigned a device (7) which collects the process liquor squeezed out by the squeezing device (5, 5a, 5b, 5c) and which supplies this to a container (10) arranged separately from the fabric store (4).

13. The apparatus according to claim 12, **characterised in that** the squeezing device (5, 5a, 5b, 5c) has a roller (5a), preferably a reel, which deflects the fabric strand (2).

14. The apparatus according to claim 13, **characterised in that** the roller (5a) is embraced by the fabric strand (2) at an angle between 90° and 180°, preferably at an angle between 130° and 170°.

15. The apparatus according to claim 13 or 14, **characterised in that** a second roller (5b) is assigned to the roller (5a) wherein the fabric strand (2) is guided between the roller (5a) and the second roller (5b).

16. The apparatus according to one of claims 13 to 15, **characterised in that** the roller (5a) and/or the second roller (5b) is or are supported such that the contact pressure of the two rollers is adjustable.

17. The apparatus according to one of claims 13 to 16, **characterised in that** the roller (5a) and/or the second roller (5b) is or are driven.

18. The apparatus according to one of claims 12 to 17, **characterised in that** the device (7) for collecting the squeezed liquor is assigned to the nozzle (3) for wetting the fabric strand (2) such that the device (7) surrounds the nozzle (2) on all sides in the region of the squeezing device (5) forming a collection area for the squeezed process liquor.

19. The apparatus according to claim 18, **characterised in that** the nozzle (3) is constructed as a cylindrical nozzle tube and that the device (7) for collecting the squeezed process liquor is configured as a cylindrical pipe closed on one side, wherein the pipe surrounds the cylindrical nozzle pipe at a radial distance forming the collection space and its opening opens into the region of the squeezing device (5).

20. The apparatus according to claim 18 or 19, **characterised in that** the collection space is connected via a first piping system (9) to the container (10) for storage of the process liquor and that the container (10) is connected via a second piping system (11) and a pump (12) with the nozzle (3) for wetting the fabric strand (2), wherein the pump (12) is assigned to the second piping system (11).

21. The apparatus according to one of claims 12 to 20, **characterised in that** a region (15) for collection of process liquor is assigned to the fabric store (4), wherein this region (15) is positioned such that the fabric strand (2) does not come in contact with the liquor collected in the region (15).

22. The apparatus according to claim 20 or 21, **characterised in that** the region (15) is connected to the container (10) and/or the second piping system (11).

23. The apparatus according to one of claims 12 to 22, **characterised in that** inside the cylindrical treatment device (1) there is arranged a freely rotatable drum wherein the drum consists of two drum halves which lie next to one another axially and are aligned onto one another, which are arranged at a distance from one another such that a casing gap extending over the entire circumference of the casing surface of the drum is formed between the halves of the drum.

24. The apparatus according to claim 23, **characterised in that** the gas nozzle is positioned and aligned with respect to the casing gap of the drum such that the fabric strand is conveyed through the casing gap into the interior of the drum and is deposited or folded there.

25. The apparatus according to claim 23 or 24, **characterised in that** the treatment device has one to eight, preferably two to four, inner drums.

26. The apparatus according to one of claims 12 to 25, **characterised in that** the treatment device (1) is constructed as a pressure-tight autoclave closed on all sides, preferably as a cylindrical autoclave, wherein the autoclave is provided with a gas-tight sealable charging opening for guiding in and guiding out the fabric strand (2).

27. The apparatus according to claim 26, **characterised in that** the container (10) is constructed as a closed and pressure-tight container.

28. Use of the method or the apparatus according to one of the preceding claims, **characterised in that** the method or the apparatus is used for pre-treatment, for bleaching, for boiling off, for dyeing and/or for aftertreatment.

## Revendications

1. Procédé pour le traitement d'une étoffe textile, dans lequel une longueur prédéterminée de l'étoffe textile est disposée dans un dispositif de traitement où à partir de l'étoffe, une boucle d'étoffe sans 5 fin est fabriquée en reliant les deux extrémités de l'étoffe et ensuite cette boucle se présentant sous forme de boyau est transportée dans le dispositif de traitement pendant un temps prédéterminé et est mise en contact avec un bain de traitement, **caractérisé**
a) en ce que le boyau d'étoffe sans fin transporté à travers le dispositif de traitement est mouillé avec un bain de traitement,
b) en ce que directement après cela, le bain de traitement est exprimé hors du boyau d'étoffe, et
c) le bain exprimé hors de l'étoffe est recueilli séparément du boyau d'étoffe,
d) en ce que le boyau d'étoffe est ensuite soumis à un courant de gaz et
e) en ce qu'après cela, le boyau d'étoffe est mis à séjourner pendant un temps de séjour prédéterminé, sans que le boyau d'étoffe soit
à nouveau mis en contact avec le bain de traitement,
les étapes de traitement a) à e) ci-dessus étant répétée à plusieurs reprises dans le même ordre.

2. Procédé selon la revendication 1, **caractérisé en ce que** le boyau d'étoffe est mouillé avec le bain de traitement pendant un temps entre 0,01 seconde et 1 seconde par cycle.

3. Procédé selon la revendication 1 ou 2, **caractérisé en ce qu'**après 0,01 seconde à 1 seconde par cycle, le bain de traitement est exprimé après le mouillage du boyau d'étoffe.

4. Procédé selon une des revendications précédentes, **caractérisé en ce que** le boyau d'étoffe est essoré pour arriver à une concentration résiduelle du bain entre 80 % en poids et 300 % en poids, en particulier entre 120 % en poids et 180 % en poids, par rapport au poids de l'étoffe sèche.

5. Procédé selon une des revendications précédentes, **caractérisé en ce que** le boyau d'étoffe est mouillé avec le bain de traitement dans un gicleur.

6. Procédé selon une des revendications précédentes, **caractérisé en ce que** le boyau d'étoffe est transporté à une vitesse entre 100 m/min et 800 m/min, en particulier à une vitesse entre 300 m/min et 600 m/min, à travers le dispositif de traitement.

7. Procédé selon une des revendications précédentes, **caractérisé en ce que** le mouillage du boyau d'étoffe, l'essorage de ce dernier, la soumission du boyau d'étoffe à un gaz et/ou le séjour du boyau d'étoffe a lieu à une température entre 30 °C et 150 °C, en particulier à une température entre 60 °C et 140 °C.

8. Procédé selon une des revendications précédentes, **caractérisé en ce qu'**on choisit comme temps de séjour un temps entre une minute et 10 minutes.

9. Procédé selon une des revendications précédentes, **caractérisé en ce que** le bain de traitement est exprimé mécaniquement hors du boyau d'étoffe sans fin.

10. Procédé selon une des revendications précédentes, **caractérisé en ce que** le bain recueilli séparément du boyau d'étoffe est à nouveau utilisé pour mouiller le boyau d'étoffe.

11. Procédé selon une des revendications précédentes, **caractérisé en ce qu'**on utilise comme courant de gaz, un courant d'air et / ou de vapeur.

12. Dispositif pour mettre en oeuvre le procédé selon une des revendications précédentes comprenant un dispositif de traitement, en particulier un dispositif de traitement cylindrique, pour accueillir le boyau d'étoffe à traiter, un gicleur pour mouiller le boyau d'étoffe avec le bain de traitement et un réservoir d'étoffe, **caractérisé en ce que** sont disposés, vu dans le sens de transport (8) du boyau d'étoffe (2) à traiter, tout d'abord le gicleur (3) pour mouiller le boyau d'étoffe (2), puis un dispositif d'essorage (5, 5a, 5b, 5c) et enfin une tuyère à gaz (6) pour envoyer un courant de gaz sur le boyau d'étoffe (2), un dispositif (7) qui recueille le bain de traitement exprimé par le dispositif d'essorage (5, 5a, 5b, 5c) et le transporte jusqu'à un conteneur (10) disposé de manière séparée du réservoir d'étoffe étant coordonné au gicleur (3) pour mouiller le boyau d'étoffe et / ou au dispositif d'essorage (5, 5a, 5b, 5c).

13. Dispositif selon la revendication 12, **caractérisé en ce que** le dispositif d'essorage (5, 5a, 5b, 5c) présente un cylindre (5a) déviant le boyau d'étoffe (2), en particulier un cabestan.

14. Dispositif selon la revendication 13, **caractérisé en ce que** le boyau d'étoffe (2) s'appuie sur le cylindre (5a) à un angle entre 90 ° et 180 °, en particulier à un angle entre 130 ° et 170 °.

15. Dispositif selon la revendication 13 ou 14, **caractérisé en ce qu'**un deuxième cylindre (5b) est coordonné au cylindre (5a), le boyau d'étoffe étant guidé entre le cylindre (5a) et le deuxième cylindre (5b).

16. Dispositif selon une des revendications 13 à 15, **caractérisé en ce que** le cylindre (5a) et / ou le deuxième cylindre (5b) est ou sont disposés de telle sorte que la pression de serrage des deux cylindres peut être réglée.

17. Dispositif selon une des revendications 13 à 16, **caractérisé en ce que** le cylindre (5a) et / ou le deuxième cylindre (5b) est ou sont entraînés.

18. Dispositif selon une des revendications 12 à 17, **caractérisé en ce que** le dispositif (7) pour recueillir le bain de traitement exprimé est coordonné au gicleur (3) pour mouiller le boyau d'étoffe de sorte que le dispositif (7) entoure le gicleur (2) de tous côtés dans la région du dispositif d'essorage (5) en formant une région de captage pour le bain de traitement exprimé.

19. Dispositif selon la revendication 18, **caractérisé en ce que** le gicleur (3) est conformé comme une lance cylindrique et **en ce que** le dispositif (7) pour recueillir le bain de traitement exprimé est conformé comme un tuyau cylindrique fermé d'un côté, le tuyau entourant à distance radiale la lance cylindrique en formant l'espace de captage et débouchant avec son ouverture dans la région du dispositif d'essorage (5).

20. Dispositif selon la revendication 18 ou 19, **caractérisé en ce que** l'espace de captage est relié au conteneur (10) destiné à stocker le bain de traitement par un premier système (9) de conduits et **en ce que** le conteneur (10) est relié au gicleur (3) pour mouiller le boyau d'étoffe (2) par un deuxième système (11) de conduits et par une pompe (12) coordonnée au deuxième système (11) de conduits.

21. Dispositif selon une des revendications 12 à 20, **caractérisé en ce que** qu'une région (15) pour le captage du bain de traitement est coordonnée au réservoir d'étoffe (4), cette région (15) étant positionné de telle sorte que le boyau d'étoffe (2) n'entre pas en contact avec le bain recueilli dans la région (15).

22. Dispositif selon la revendication 20 ou 21, **caractérisé en ce que** la région (15) est reliée au conteneur (10) et / ou au deuxième système (11) de conduits.

23. Dispositif selon une des revendications 12 à 22, **caractérisé en ce qu'**un tambour pouvant tourner librement est disposé dans le dispositif de traitement (1) cylindrique, le tambour étant constitué de deux moitiés de tambour se trouvant axialement l'une à côté de l'autre et alignées l'une sur l'autre qui sont disposées à distance l'une de l'autre de telle sorte qu'une fente d'enveloppe s'étendant sur tout le pourtour de la surface d'enveloppe du tambour est formée entre les moitiés de tambour.

24. Dispositif selon la revendication 23, **caractérisé en ce que** la tuyère à gaz est positionnée et orientée de telle sorte par rapport à la fente d'enveloppe du tambour que le boyau d'étoffe est transporté par la fente d'enveloppe à l'intérieur du tambour, y est déposé ou empilé.

25. Dispositif selon la revendication 23 ou 24, **caractérisé en ce que** le dispositif de traitement présente un à huit, en particulier deux à quatre, tambours intérieurs.

26. Dispositif selon une des revendications 12 à 25, **caractérisé en ce que** le dispositif de traitement (1) est conformé comme un autoclave fermé de tous côtés et étanche, en particulier comme un autoclave cylindrique, l'autoclave étant pourvu d'une ouverture obturable de manière étanche au gaz pour l'introduction et l'enlèvement du boyau d'étoffe (2).

27. Dispositif selon la revendication 26, **caractérisé en ce que** le conteneur (10) est conformé comme un conteneur fermé et étanche.

28. Utilisation du procédé ou du dispositif selon une des revendications précédentes, **caractérisée en ce que** le procédé ou le dispositif est utilisé pour le prétraitement, pour le blanchiment, pour la cuisson, pour la teinture et / ou pour le traitement ultérieur.
